# EUROPÄISCHE PATENTSCHRIFT

(11) **EP 3 172 370 B1**
(45) Veröffentlichungstag und Bekanntmachung des Hinweises auf die Patenterteilung: **01.01.2020**
(21) Anmeldenummer: 15739282.0
(22) Anmeldetag: 20.07.2015
(51) Int. Cl.: D06F 39/00, D06F 39/08, D06F 33/02, A47L 15/42

(54) **HAUSHALTSGERÄT**
HOUSEHOLD APPLIANCE
APPAREIL ÉLECTROMÉNAGER

(30) Priorität: 23.07.2014 DE 102014214353
(43) Veröffentlichungstag der Anmeldung: 31.05.2017
(73) Patentinhaber: BSH Hausgeräte GmbH, 81739 München (DE)
(72) Erfinder: BARRADO FRANCO, Antonio, 10829 erlin (DE); BISCHOF, Andreas, 10407 Berlin (DE); SCHAUB, Hartmut, 14656 Brieselang (DE)
(86) Internationale Anmeldenummer: PCT/EP2015/066564
(87) Internationale Veröffentlichungsnummer: WO 2016/012408

(56) Entgegenhaltungen:
- DE-A1- 19 709 085
- DE-A1-102011 086 137
- GB-A- 2 416 779

## Beschreibung

Die vorliegende Erfindung betrifft eine Waschmaschine mit einer Aufbereitung von gespeichertem Spülwasser.

In bekannten Waschmaschinen besteht ein üblicher Waschzyklus aus einem Hauptwaschgang und mehreren Spülgängen. Für den Betrieb einer Waschmaschine ist somit der Wasserverbrauch eine wichtige Betriebsgröße. Aus ökonomischen und ökologischen Gründen ist es daher wünschenswert, den Wasserverbrauch möglichst gering zu halten ohne dabei die Performance bzw. die Waschleistung und das Spülergebnis einzuschränken. Zweckmäßiger Weise wird deshalb Abwasser eines letzten Spülgangs aufbereitet, in einem Speicherbehälter aufgehoben und beim nächsten Waschzyklus wiederverwendet. Eingesetzt wird die aufbereitete Flüssigkeit aus dem Flüssigkeitsspeicher beim nächsten Waschzyklus bevorzugt im Hauptwaschgang bzw. im ersten Spülgang. Innerhalb des Hauptwaschgangs dienen die ersten Liter zugegebenen Wassers der Waschmitteleinspülung in den Laugenbehälter. Die Waschmitteleinspülung erfolgt jedoch meist mit Frischwasser, so dass die Flüssigkeitszugabe aus dem Flüssigkeitsspeicher erst im Anschluss an die Waschmitteleinspülung erfolgt.

Aus der Druckschrift DE 10 2011 086 137 A1 ist eine Waschmaschine mit einem Laugenbehälter, einer Wäschetrommel, einem Wasserzulaufsystem, einer Laugenpumpe, einer Programmsteuerung und mindestens einer Filtrationsvorrichtung bekannt, wobei die mindestens eine Filtrationsvorrichtung zwischen dem Laugenbehälter und einer Zuleitung zum Laugenbehälter angeordnet ist und die Waschmaschine so ausgestaltet ist, dass eine im Laugenbehälter vorhandene wässrige Flüssigkeit mindestens zeitweise während eines Wäschebehandlungsschritts durch Durchleiten durch die mindestens eine Filtrationsvorrichtung filtriert und wieder dem Laugenbehälter zugeführt werden kann.

Die Druckschrift DE 197 09 085 A beschreibt ein Verfahren zum Waschen von Wäsche, insbesondere einer Haushaltswaschmaschine, bei dem die Wäsche in einem Laugenbehälter während eines Waschabschnitts mit Waschflüssigkeit und während darauffolgender Spülabschnitte mit Spülflüssigkeit behandelt wird. Am Ende des jeweiligen Wasch-/Spülabschnitts wird der Laugenbehälter entleert, wobei Waschflüssigkeit und/oder Spülflüssigkeit mindestens eines Spülabschnitts in einen Auffangbehälter entleert werden und nach einer Aufbereitung durch ein Umkehrosmose-, Mikro-, Ultra- oder Nanofiltrationsverfahren unter Zwischenspeicherung in einem Speicherbehälter wiederverwendet werden. Die aufbereitete Wasch- oder Spülflüssigkeit wird einem späteren Spülabschnitt des gleichen Programmablaufs zugeführt.

Nachteilig an diesem Stand der Technik ist, dass die Aufbereitung der Wasch- oder Spülflüssigkeit unmittelbar erfolgt und die aufbereitete Flüssigkeit bis zur Zuführung zu einem späteren Zeitpunkt gespeichert werden muss. Zusätzlich kann es vorkommen, dass die Menge der aufbereiteten Wasch- oder Spülflüssigkeit größer ist, als diejenige Flüssigkeitsmenge, die zu dem späteren Zeitpunkt benötigt wird. Insofern besteht einerseits das Risiko, dass sich in der aufbereiteten gespeicherten Flüssigkeit die Anzahl der Mikroorganismen erhöht und damit die aufbereitete Flüssigkeit wieder verunreinigt wird. Zum anderen entsteht durch die überflüssige Wasserbehandlung ein Zusatzaufwand, welcher sich in einer erhöhten Behandlungszeit und einem erhöhten Energieverbrauch niederschlägt.

Es ist die der Erfindung zugrunde liegende Aufgabe ein Haushaltsgerät anzugeben, welches einerseits eine erneute Verunreinigung von aufbereitetem Spülwasser und andererseits eine überflüssige Wasserbehandlung und den damit verbundenen Zusatzaufwand vermeidet.

Diese Aufgabe wird durch den Gegenstand mit den Merkmalen nach den unabhängigen Ansprüchen geiöst. Vorteilhafte Ausführungsformen der Erfindung sind Gegenstand der Figuren, der Beschreibung und der abhängigen Ansprüche.

Gemäß einem Aspekt der Erfindung wird die Aufgabe durch ein Haushaltsgerät zur Behandlung von Waschgut mit einem Waschbehälter zur Aufnahme des Waschguts, einer Bestimmungseinrichtung zum Bestimmen der Waschgutmenge des Waschguts in dem Waschbehälter, einem Flüssigkeitsspeicher zum Speichern verbrauchter Waschflüssigkeit aus dem Waschbehälter und einer Aufbereitungseinrichtung zum Aufbereiten der verbrauchten Waschflüssigkeit aus dem Flüssigkeitsspeicher für einen weiteren Waschgang gelöst, wobei das Haushaltsgerät dazu eingerichtet ist, eine in Abhängigkeit der Waschgutmenge bestimmte Flüssigkeitsmenge an verbrauchter Waschflüssigkeit aus dem Flüssigkeitsspeicher mittels der Aufbereitungseinrichtung aufzubereiten und die aufbereitete Flüssigkeitsmenge dem Waschbehälter zuzuführen, sodass nur diejenige Menge an Flüssigkeit aus dem Flüssigkeitsspeicher aufbereitet wird, die in Abhängigkeit der Waschgutmenge in dem Waschbehälter benötigt wird. Dadurch wird beispielsweise der technische Vorteil erreicht, dass nur diejenige Menge an Flüssigkeit aus dem Flüssigkeitsspeicher aufbereitet wird, die in Abhängigkeit der Waschgutmenge in dem Waschbehälter benötigt wird. Das vermeidet einen Zusatzaufwand und spart die damit verbundene überflüssige Energie ein. Zudem wird der technische Vorteil erreicht, dass keine aufbereitete Flüssigkeit gespeichert wird, wodurch die Problematik einer erneuten Verunreinigung, beispielsweise durch Mikroorganismen, umgangen wird indem die Aufbereitung erst unmittelbar vor dem Zuführen in den Waschbehälter erfolgt.

Unter einem Haushaltsgerät wird insbesondere ein Gerät verstanden, das zur Haushaltsführung in Haushalten eingesetzt wird und insbesondere dazu dient Textilien wie Wäsche und Bekleidung oder auch Geschirr und Küchenartikel zu reinigen bzw. zu waschen. Solch ein Haushaltsgerät kann beispielsweise eine Waschmaschine, ein Waschtrockner oder eine Geschirrspülmaschine sein.

Ein Aufbereiten im Sinne der vorliegenden Erfindung bezeichnet ein Reinigen und/oder ein Filtern und/oder ein Entkeimen und/oder ein Entsalzen der verbrauchten Waschflüssigkeit. Somit ist nach einer Ausführungsform vorgesehen, dass ein Aufbereiten der verbrauchten Waschflüssigkeit ein Reinigen und/oder ein Filtern und/oder ein Entkeimen und/oder ein Entsalzen der verbrauchten Waschflüssigkeit umfasst. Somit ist nach einer Ausführungsform die Aufbereitungseinrichtung ausgebildet, eine verbrauchte Waschflüssigkeit zu filtern und/oder zu reinigen und/oder zu entkeimen und/oder zu entsalzen. Unter einem Aufbereiten wird insbesondere kein Erwärmen oder Aufheizen von Frischwasser verstanden. Ein Aufbereiten ist daher insbesondere frei von einer Zugabe von Frischwasser.

In einer Ausführungsform umfasst die Aufbereitungseinrichtung eine Filtereinrichtung zum Filtern der verbrauchten Waschflüssigkeit. Die Filtereinrichtung umfasst zum Beispiel einen Aktivkohlefilter. Dadurch wird zum Beispiel der technische Vorteil bewirkt, dass eine einfache und effiziente Filterung erzielt werden kann.

Nach einer Ausführungsform ist die Aufbereitungseinrichtung ausgebildet, ein Umkehrosmoseverfahren durchzuführen.

In einer Ausführungsform umfasst die Aufbereitungseinrichtung eine UV-Leuchteinrichtung. "UV" steht für "Ultraviolett". Eine solche UV-Leuchteinrichtung ist also ausgebildet, ultraviolette elektromagnetische Strahlung (elektromagnetische Strahlung mit einer Wellenlänge zwischen 100 nm und 380 nm) zu emittieren. Die verbrauchte Waschflüssigkeit wird mittels der UV-Strahlung beleuchtet. Dadurch wird zum Beispiel der technische Vorteil bewirkt, dass eine effiziente Entkeimung erzielt werden kann.

In einer Ausführungsform umfasst die Aufbereitungseinrichtung einen lonentauscher zum Entsalzen der verbrauchten Waschflüssigkeit.

Dass die Aufbereitung erst unmittelbar vor dem Zuführen in den Waschbehälter erfolgt, bedeutet insbesondere, dass zwischen einem Ende der Aufbereitung und dem Zuführen der aufbereiteten Waschflüssigkeit in den Waschbehälter kein anderer Prozessschritt mehr durchgeführt wird, in welchem eine Flüssigkeit verwendet wird, die verschieden von der aufbereiteten Waschflüssigkeit ist. Ein solcher Prozessschritt ist zum Beispiel ein Wasch- oder ein Spülschritt. Unmittelbar heißt somit zum Beispiel, dass zwischen dem Ende der Aufbereitung und dem Zuführen zum Beispiel eine Zeitdauer von maximal fünf Minuten, insbesondere von maximal 3 Minuten, insbesondere von maximal 1 Minute, beispielsweise von maximal 30 s, liegt. Dadurch wird insbesondere der technische Vorteil bewirkt, dass eine Wiederverkeimung effizient verhindert oder zumindest reduziert werden kann.

In einer Ausführungsform ist vorgesehen, dass das Haushaltsgerät dazu eingerichtet ist, die verbrauchte Waschflüssigkeit mittels der Aufbereitungseinrichtung erst unmittelbar vor einem Zuführen der aufbereiteten Waschflüssigkeit in den Waschbehälter aufzubereiten.

Die aufbereitete Waschflüssigkeit wird nach einer Ausführungsform direkt (also unmittelbar) von der Aufbereitungseinrichtung dem Waschbehälter zugeführt. Es wird somit vorzugsweise in einer Ausführungsform auf eine Speicherung der aufbereiteten Waschflüssigkeit verzichtet. Das Haushaltsgerät ist somit nach einer Ausführungsform frei von einem Speicher für aufbereitete Waschflüssigkeit. Unmittelbar oder direkt heißt also zum Beispiel ohne einen Umweg über einen solchen Speicher.

Das heißt, dass nach einer Ausführungsform das Haushaltsgerät dazu eingerichtet ist, die mittels der Aufbereitungseinrichtung aufbereitete Waschflüssigkeit unmittelbar dem Waschbehälter zuzuführen. Dadurch wird insbesondere der technische Vorteil bewirkt, dass eine Wiederverkeimung effizient verhindert oder zumindest reduziert werden kann.

Nach einer Ausführungsform ist somit das Verfahren frei von einem Speichern der aufbereiteten Waschflüssigkeit.

In einer weiteren vorteilhaften Ausführungsform umfasst die Bestimmungseinrichtung einen Sensor zum Bestimmen eines Waschgutvolumens. Dadurch wird beispielsweise der technische Vorteil erreicht, dass exakt festgestellt werden kann, wie groß das Volumen des Waschguts in dem Waschbehälter ist, um daraus die Menge an Flüssigkeit zu bestimmen, die aus dem Flüssigkeitsspeicher aufbereitet werden muss.

In einer weiteren vorteilhaften Ausführungsform ist die Bestimmungseinrichtung dazu eingerichtet, eine Bestimmung der aufzubereitenden Flüssigkeitsmenge an verbrauchter Waschflüssigkeit auf Basis von Saugeigenschaften des Waschguts vorzunehmen. Dadurch wird beispielsweise der technische Vorteil erreicht, dass die Bestimmung der benötigten Flüssigkeitsmenge sehr genau erfolgen kann, weil nicht nur die einfache Menge bzw. das Volumen des Waschguts, sondern die spezifischen Saugeigenschaften des Waschguts Berücksichtigung finden. Dies kann auch parallel zur Flüssigkeitszugabe in den Waschbehälter erfolgen und bietet somit die Möglichkeit einer Zeitersparnis innerhalb eines Waschgangs.

In einer weiteren vorteilhaften Ausführungsform umfasst das Haushaltsgerät eine Pumpe zum Transportieren verbrauchter Waschflüssigkeit aus dem Waschbehälter in den Flüssigkeitsspeicher. Dadurch wird beispielsweise der technische Vorteil erreicht, dass zumindest ein Teil einer verunreinigten Waschflüssigkeit nicht über einen Abfluss abgeleitet bzw. verworfen wird, sondern für die Wiederaufbereitung bereitgestellt werden kann. Insbesondere bietet sich hierfür ein letzter Spülgang eines Waschprogramms an, da der Aufbereitungsaufwand entsprechend reduziert werden kann. Insgesamt jedoch kann durch die Rückführung verbrauchter Waschflüssigkeit aus dem Waschbehälter in den Flüssigkeitsspeicher und die anschließende Aufbereitung der verbrauchten Waschflüssigkeit der Frischwasserverbrauch des Haushaltsgeräts reduziert werden.

In einer weiteren vorteilhaften Ausführungsform ist das Haushaltsgerät dazu eingerichtet, einen Überschuss der im Flüssigkeitsspeicher enthaltenen Waschflüssigkeit gegenüber der bestimmten Flüssigkeitsmenge über ein erstes Ventil abzuleiten. Dadurch wird beispielsweise der technische Vorteil erreicht, dass die Bereitstellung der im Waschbehälter notwendigen Flüssigkeitsmenge sehr einfach und ohne kostenintensive zusätzliche Bauteile in dem Haushaltsgerät erfolgen kann. Der Überschuss wird einfach über den Waschbehälter in den Abfluss befördert und es wird lediglich die tatsächlich benötigte Flüssigkeitsmenge aufbereitet.

In einer weiteren vorteilhaften Ausführungsform umfasst das Haushaltsgerät eine Kreislaufpumpe zum Transportieren der bestimmten Flüssigkeitsmenge zu der Aufbereitungseinrichtung und zum Transportieren der aufbereiteten Waschflüssigkeit zu dem Waschbehälter. Dadurch wird beispielsweise der technische Vorteil erreicht, dass die Kreislaufpumpe sowohl das Befördern der Flüssigkeit zur Aufbereitungseinrichtung als auch das Befördern in den Waschbehälter vollzieht. Dadurch wird der Umfang in Bezug auf den Einsatz von Bauteilen in dem Haushaltsgerät zusätzlich reduziert.

In einer weiteren vorteilhaften Ausführungsform umfasst das Haushaltsgerät einen Zwischenspeicher, in welchen die aufzubereitende Waschflüssigkeit aus dem Flüssigkeitsspeicher überführbar ist, um die aufzubereitende Waschflüssigkeit mit der Aufbereitungseinrichtung zu behandeln und dem Waschbehälter zuzuführen. Dadurch wird beispielsweise der technische Vorteil erreicht, dass der Überschuss bzw. die nicht benötigte Flüssigkeitsmenge aus dem Flüssigkeitsspeicher nicht in den Abfluss befördert wird. Dadurch kann der im Flüssigkeitsspeicher verbleibende Überschuss in einem weiteren Spülgang eines Waschprogramms eingesetzt werden, was den Frischwasserverbrauch zusätzlich reduziert.

In einer weiteren vorteilhaften Ausführungsform umfasst das Haushaltsgerät eine Speicherpumpe, welche dazu eingerichtet ist, die aufzubereitende Flüssigkeitsmenge aus dem Flüssigkeitsspeicher in den Zwischenspeicher zu befördern. Dadurch wird beispielsweise der technische Vorteil erreicht, dass lediglich die aufzubereitende Flüssigkeitsmenge in den Zwischenspeicher befördert wird. Dies stellt sicher, dass die benötigte Flüssigkeitsmenge von der verunreinigten Flüssigkeitsmenge isoliert wird und zur Aufbereitung zur Verfügung gestellt werden kann.

Gemäß einem weiteren Aspekt der Erfindung wird die Aufgabe durch ein Verfahren zum Betreiben eines Haushaltsgeräts zur Behandlung von Waschgut in einem Waschbehälter und einem Flüssigkeitsspeicher zum Speichern verbrauchter Waschflüssigkeit aus dem Waschbehälter gelöst, wobei die Schritte Bestimmen der Waschgutmenge im Waschbehälter mittels einer Bestimmungseinrichtung, Bestimmen einer Flüssigkeitsmenge aus dem Flüssigkeitsspeicher in Abhängigkeit der Waschgutmenge, Aufbereiten der bestimmten Flüssigkeitsmenge durch eine Aufbereitungseinrichtung, sodass nur diejenige Menge an Flüssigkeit aus dem Flüssigkeitsspeicher aufbereitet wird, die in Abhängigkeit der Waschgutmenge in dem Waschbehälter benötigt wird, und Zuführen der aufbereitetein Flüssigkeitsmenge in den Waschbehälter durchgeführt werden. Dadurch wird beispielsweise der technische Vorteil erreicht, dass nur diejenige Menge an Flüssigkeit aus dem Flüssigkeitsspeicher aufbereitet wird, die in Abhängigkeit der Waschgutmenge in dem Waschbehälter benötigt wird. Das vermeidet einen Zusatzaufwand und spart die damit verbundene überflüssige Energie ein. Zudem wird der technische Vorteil erreicht, dass keine aufbereitete Flüssigkeit gespeichert wird, wodurch die Problematik einer erneuten Verunreinigung, beispielsweise durch Mikroorganismen, umgangen wird indem die Aufbereitung erst unmittelbar vor dem Zuführen in den Waschbehälter erfolgt.

In einer weiteren vorteilhaften Ausführungsform erfolgt das Bestimmen der im Waschbehälter enthaltenen Waschgutmenge durch die Bestimmungseinrichtung mit einem Sensor. Dadurch wird beispielsweise der technische Vorteil erreicht, dass exakt festgestellt werden kann, wie groß das Volumen des Waschguts in dem Waschbehälter ist, um daraus die Menge an Flüssigkeit zu bestimmen, die aus dem Flüssigkeitsspeicher aufbereitet werden muss.

In einer weiteren vorteilhaften Ausführungsform wird die benötigte Flüssigkeitsmenge durch die Bestimmungseinrichtung durch Bestimmen der Saugverhältnisse des im Waschbehälter enthaltenen Waschguts vorgenommen. Dadurch wird beispielsweise der technische Vorteil erreicht, dass die Bestimmung der benötigten Flüssigkeitsmenge sehr genau erfolgen kann, weil nicht nur die einfache Menge bzw. das Volumen des Waschguts, sondern die spezifischen Saugeigenschaften des Waschguts Berücksichtigung finden. Dies kann auch parallel zur Flüssigkeitszugabe in den Waschbehälter erfolgen und bietet somit die Möglichkeit einer Zeitersparnis innerhalb eines Waschgangs.

In einer weiteren vorteilhaften Ausführungsform befördert das Haushaltsgerät verbrauchte Waschflüssigkeit aus dem Waschbehälter mit einer Pumpe in den Flüssigkeitsspeicher. Dadurch wird beispielsweise der technische Vorteil erreicht, dass zumindest ein Teil einer verunreinigten Waschflüssigkeit nicht über einen Abfluss verworfen bzw. abgeleitet wird, sondern für die Wiederaufbereitung bereitgestellt werden kann. Insbesondere bietet sich hierfür ein letzter Spülgang eines Waschprogramms an, da der Aufbereitungsaufwand entsprechend reduziert werden kann. Insgesamt jedoch kann durch die Rückführung verbrauchter Waschflüssigkeit aus dem Waschbehälter in den Flüssigkeitsspeicher und die anschließende Aufbereitung der verbrauchten Waschflüssigkeit der Frischwasserverbrauch des Haushaltsgeräts reduziert werden.

In einer weiteren vorteilhaften Ausführungsform leitet das Haushaltsgerät einen Überschuss der im Flüssigkeitsspeicher enthaltenen Flüssigkeitsmenge gegenüber der aufzubereitenden Flüssigkeitsmenge über ein Ventil ab. Dadurch wird beispielsweise der technische Vorteil erreicht, dass die Bereitstellung der im Waschbehälter notwendigen Flüssigkeitsmenge sehr einfach und ohne zusätzliche kostenintensive Bauteile in dem Haushaltsgerät erfolgt. Der Überschuss wird einfach über den Waschbehälter in den Abfluss befördert und es wird lediglich die tatsächlich benötigte Flüssigkeitsmenge aufbereitet.

In einer weiteren vorteilhaften Ausführungsform befördert das Haushaltsgerät die aufzubereitende Flüssigkeitsmenge mit einer Speicherpumpe aus dem Flüssigkeitsspeicher in einen Zwischenspeicher, behandelt die aufzubereitende Flüssigkeitsmenge mit der Aufbereitungseinrichtung und führt sie dem Waschbehälter zu. Dadurch wird beispielsweise der technische Vorteil erreicht, dass lediglich die aufzubereitende Flüssigkeitsmenge in den Zwischenspeicher befördert wird. Dies stellt sicher, dass die benötigte Flüssigkeitsmenge von der verunreinigten Flüssigkeitsmenge isoliert wird und zur Aufbereitung zur Verfügung steht.

Ausführungsbeispiele der Erfindung sind in den Zeichnungen dargestellt und werden im Folgenden näher beschrieben.

Es zeigen:
- Fig. 1: eine schematische Darstellung eines Haushaltsgeräts mit einem Flüssigkeitsspeicher und einer Aufbereitungseinrichtung, und
- Fig. 2: eine schematische Darstellung eines Haushaltsgeräts mit einem Flüssigkeitsspeicher, einer Aufbereitungseinrichtung und einem Zwischenspeicher.

Die Fig. 1 zeigt eine schematische Darstellung eines Haushaltsgeräts 100 mit einem Flüssigkeitsspeicher 107 und einer Aufbereitungseinrichtung 109. Ein Waschbehälter 103 dient der Aufnahme von Waschgut, wobei sich in dem Waschbehälter 103 eine Heizvorrichtung 117 befindet, um Waschlauge in dem Waschbehälter 103 zu erwärmen. Zusätzlich ist in dem Waschbehälter 103 eine Bestimmungseinrichtung 104 angeordnet. Sie kann einen Sensor aufweisen um ein Waschgutvolumen in dem Waschbehälter 103 zu bestimmen. Alternativ oder zusätzlich kann die Bestimmungseinrichtung 104 das Saugverhalten des aufgenommenen Waschguts feststellen, um eine möglichst präzise Bestimmung benötigter Flüssigkeit in einem Waschgang vorzunehmen. Zusätzlich kann die Bestimmung des benötigten Flüssigkeitsbedarfs in dem Waschbehälter 103 von weiteren Parametern, wie beispielsweise einem gewählten Waschprogramm abhängen.

Der Waschbehälter 103 umfasst neben einem Frischwasserzulauf 125, über den Frischwasser von einem Frischwasserzulaufsystem 121 in den Waschbehälter 103 befördert werden kann, einen Zulauf für aufbereitete Flüssigkeit 127 aus dem Flüssigkeitsspeicher 107. Der Flüssigkeitsspeicher 107 befindet sich mit einer Kreislaufpumpe 111 und einer Aufbereitungseinrichtung 109 in einem Kreislauf 105, wobei dem Flüssigkeitsspeicher 107 verunreinigte Waschflüssigkeit aus dem Waschbehälter 103 über einen Flüssigkeitsspeicherzulauf 123 zugeführt werden kann. Eine Pumpe 115 befördert verunreinigte Waschflüssigkeit aus dem Waschbehälter 103 über ein geöffnetes zweites Ventil 119 in einen Abfluss 129. Durch Schließen des zweiten Ventils 119 kann verunreinigte Waschflüssigkeit aus dem Waschbehälter 103 mit der Pumpe 115 über den Flüssigkeitsspeicherzulauf 123 in den Flüssigkeitsspeicher 107 befördert werden. Dies erfolgt meist mit Waschflüssigkeit des letzten Spülgangs um den anschließenden Aufbereitungsaufwand der verunreinigten Waschflüssigkeit möglichst gering zu halten.

Mit Hilfe einer geeigneten Steuerung (nicht gezeigt) wird ein Überschuss der im Flüssigkeitsspeicher 107 enthaltenen Flüssigkeitsmenge gegenüber einer bestimmten aufzubereitenden im Waschbehälter 103 benötigten Flüssigkeitsmenge über das geöffnete erste Ventil 113, den Waschbehälter 103 und das geöffnete zweite Ventil 119 in den Abfluss 129 befördert. Dadurch wird ermöglicht, dass lediglich die tatsächlich benötigte Flüssigkeitsmenge im Flüssigkeitsspeicher 107 verbleibt und aufbereitet werden kann. Mit der Kreislaufpumpe 111 wird die verbliebene verunreinigte Flüssigkeit aus dem Flüssigkeitsspeicher 107 zu der Aufbereitungsvorrichtung 109 befördert, sobald sich der Kreislauf 105 in einem geschlossenen Zustand befindet. In diesem Zustand befindet sich das erste Ventil 113 in einem geschlossenen Zustand. Durch Öffnen des ersten Ventils 113 befördert die Kreislaufpumpe 111 die aufbereitete Flüssigkeit über den Zulauf für die aufbereitete Flüssigkeit 127 in den Waschbehälter 103, wo sie im Hauptwasch- oder im Spülgang eingesetzt werden kann.

Alternativ wäre es jedoch auch denkbar, aufbereitete Flüssigkeit aus dem Flüssigkeitsspeicher 107 sowohl im Hauptwaschgang als auch im ersten Spülgang zu verwenden. Hierbei ist allerdings der Tatsache Rechnung zu tragen, dass die Anforderungen an die Flüssigkeitsqualität im ersten Spülgang gegenüber dem Hauptwaschgang höher sind. Dies wäre beispielsweise dadurch realisierbar, dass zunächst das gesamte Volumen der im Flüssigkeitsspeicher 107 befindlichen verunreinigten Flüssigkeit mittels der Aufbereitungseinrichtung 109 auf eine im Hauptwaschgang geforderte Flüssigkeitsqualität behandelt wird. Im folgenden Hauptwaschgang könnte dann die notwendige Flüssigkeitsmenge mit ausreichender Flüssigkeitsqualität aus dem Flüssigkeitsspeicher 107 in den Waschbehälter 103 befördert werden, während der Überschuss der Flüssigkeit im Flüssigkeitsspeicher 107 verbleibt. Der verbleibende Flüssigkeitsüberschuss könnte anschließend bis zum Einsatz im ersten Spülgang - parallel zum Hauptwaschgang - bis zu einer geforderten Flüssigkeitsqualität weiterbehandelt werden um anschließend an den Hauptwaschgang eingesetzt zu werden.

Die Fig. 2 zeigt eine schematische Darstellung eines Haushaltsgeräts 100 mit einem Flüssigkeitsspeicher 107, einer Aufbereitungseinrichtung 109 und einem Zwischenspeicher 201. Auf eine wiederholte Beschreibung identischer Merkmale der vorausgehenden Figur wird verzichtet. Der Zwischenspeicher 201 befindet sich mit der Kreislaufpumpe 111 und der Aufbereitungseinrichtung 109 in einem schließbaren Kreislauf 105. Zusätzlich zeigt die Fig. 2 den Flüssigkeitsspeicher 107, wobei auch dem Flüssigkeitsspeicher 107 verunreinigte Waschflüssigkeit mittels der Pumpe 115 aus dem Waschbehälter 103 über eine Flüssigkeitsspeicherzulauf 123 zugeführt werden kann. Eine Speicherpumpe 203 befördert die im Waschbehälter 103 benötigte aufzubereitende Flüssigkeitsmenge aus dem Flüssigkeitsspeicher 107 in den Zwischenspeicher 201, wobei die überschüssige bzw. die verbleibende verunreinigte Flüssigkeitsmenge in dem Flüssigkeitsspeicher 107 verbleibt und für einen weiteren Waschgang bzw. Spülgang des Haushaltsgeräts 100 zur Verfügung steht. Die im Zwischenspeicher 201 befindliche Flüssigkeit wird in dem geschlossenen Zustand des Kreislaufs 105 von der Aufbereitungseinrichtung 109 aufbereitet und durch Öffnen des ersten Ventils 113 über den Zulauf für die aufbereitete Flüssigkeit 127 in den Waschbehälter 103 befördert.

Sowohl die Darstellung aus der Fig. 1 als auch die Darstellung aus der Fig. 2, setzen voraus, dass die im Flüssigkeitsspeicher 107 enthaltene Flüssigkeitsmenge ermittelt werden kann. Die kann beispielsweise mittels eines Drucksensors oder eines Pegelstandmessers erfolgen.

### BEZUGSZEICHENLISTE

- 100: Haushaltsgerät
- 103: Waschbehälter
- 104: Bestimmungseinrichtung
- 105: Kreislauf
- 107: Flüssigkeitsspeicher
- 109: Aufbereitungseinrichtung
- 111: Kreislaufpumpe
- 113: Erstes Ventil
- 115: Pumpe
- 117: Heizvorrichtung
- 119: Zweites Ventil
- 121: Frischwasserzulaufsystem
- 123: Flüssigkeitsspeicherzulauf
- 125: Frischwasserzulauf
- 127: Zulauf für aufbereitete Flüssigkeit
- 129: Abfluss
- 201: Zwischenspeicher
- 203: Speicherpumpe

## Patentansprüche

1. Haushaltsgerät (100) zur Behandlung von Waschgut mit einem Waschbehälter (103) zur Aufnahme des Waschguts, einer Bestimmungseinrichtung (104) zum Bestimmen der Waschgutmenge des Waschguts in dem Waschbehälter (103); einem Flüssigkeitsspeicher (107) zum Speichern verbrauchter Waschflüssigkeit . aus dem Waschbehälter (103) und einer Aufbereitungseinrichtung (109) zum Aufbereiten der verbrauchten Waschflüssigkeit aus dem Flüssigkeitsspeicher (107) für einen weiteren Waschgang, wobei das Haushaltsgerät (100) dazu eingerichtet ist, eine in Abhängigkeit der Waschgutmenge bestimmte Flüssigkeitsmenge an verbrauchter Waschflüssigkeit aus dem Flüssigkeitsspeicher (107) mittels der Aufbereitungseinrichtung (109) aufzubereiten und die aufbereitete Flüssigkeitsmenge dem Waschbehälter (103) zuzuführen, sodass nur diejenige Menge an Flüssigkeit aus dem Flüssigkeitsspeicher (107) aufbereitet wird, die in Abhängigkeit der Waschgutmenge in dem Waschbehälter (103) benötigt wird.

2. Haushaltsgerät (100) nach Anspruch 1, wobei die Bestimmungseinrichtung (104) einen Sensor zum Bestimmen eines Waschgutvolumens umfasst.

3. Haushaltsgerät nach einem der vorangehenden Ansprüche, wobei die Bestimmungseinrichtung (104) dazu eingerichtet ist, eine Bestimmung der aufzubereitenden Flüssigkeitsmenge an verbrauchter Waschflüssigkeit auf Basis von Saugeigenschaften des Waschguts vorzunehmen.

4. Haushaltsgerät nach einem der vorangehenden Ansprüche, wobei das Haushaltsgerät (100) eine Pumpe (115) zum Transportieren verbrauchter Waschflüssigkeit aus dem Waschbehälter (103) in den Flüssigkeitsspeicher (107) umfasst.

5. Haushaltsgerät nach einem der vorangehenden Ansprüche, wobei das Haushaltsgerät (100) dazu eingerichtet ist, einen Überschuss der im Flüssigkeitsspeicher (107) enthaltenen Waschflüssigkeit gegenüber der bestimmten Flüssigkeitsmenge über ein erstes Ventil (113) abzuleiten.

6. Haushaltsgerät nach einem der vorangehenden Ansprüche, wobei das Haushaltsgerät (100) eine Kreislaufpumpe (111) zum Transportieren der bestimmten Flüssigkeitsmenge zu der Aufbereitungseinrichtung (109) und zum Transportieren der aufbereiteten Waschflüssigkeit zu dem Waschbehälter (103) umfasst.

7. Haushaltsgerät zur Behandlung von Waschgut gemäß einem der Ansprüche 1 bis 4, wobei das Haushaltsgerät (100) einen Zwischenspeicher (201) umfasst, in welchen die aufzubereitende Waschflüssigkeit aus dem Flüssigkeitsspeicher (107) überführbar ist, um die aufzubereitende Waschflüssigkeit mit der Aufbereitungseinrichtung (109) zu behandeln und dem Waschbehälter (103) zuzuführen.

8. Haushaltsgerät zur Behandlung von Waschgut gemäß Anspruch 7, wobei das Haushaltsgerät (100) eine Kreislaufpumpe (111) umfasst, welche dazu eingerichtet ist, die aufzubereitende Flüssigkeitsmenge zu der Aufbereitungseinrichtung (109) zu befördern und die aufbereitete Flüssigkeit dem Waschbehälter (103) zuzuführen.

9. Haushaltsgerät zur Behandlung von Waschgut gemäß Anspruch 7 oder 8, wobei das Haushaltsgerät (100) eine Speicherpumpe (203) umfasst, welche dazu eingerichtet ist, die aufzubereitende Flüssigkeitsmenge aus dem Flüssigkeitsspeicher (107) in den Zwischenspeicher (201) zu befördern.

10. Verfahren zum Betreiben eines Haushaltsgeräts (100) zur Behandlung von Waschgut in einem Waschbehälter (103) und einem Flüssigkeitsspeicher (107) zum Speichern verbrauchter Waschflüssigkeit aus dem Waschbehälter (103), **gekennzeichnet durch** die Schritte:
- Bestimmen der Waschgutmenge im Waschbehälter (103) mittels einer Bestimmungseinrichtung (104),
- Bestimmen einer Flüssigkeitsmenge aus dem Flüssigkeitsspeicher (107) in Abhängigkeit der Waschgutmenge;
- Aufbereiten der bestimmten Flüssigkeitsmenge durch eine Aufbereitungseinrichtung (109), sodass nur diejenige Menge an Flüssigkeit aus dem Flüssigkeitsspeicher (107) aufbereitet wird, die in Abhängigkeit der Waschgutmenge in dem Waschbehälter (103) benötigt wird, und
- Zuführen der aufbereiteten Flüssigkeitsmenge in den Waschbehälter (103).

11. Verfahren zum Betreiben eines Haushaltsgeräts (100) gemäß Anspruch 10, wobei das Bestimmen der im Waschbehälter (103) enthaltenen Waschgutmenge durch die Bestimmungseinrichtung (104) mit einem Sensor erfolgt.

12. Verfahren zum Betreiben eines Haushaltsgeräts (100) gemäß Anspruch 10 oder 11, wobei die Bestimmungseinrichtung (104) die benötigte Flüssigkeitsmenge durch Bestimmen der Saugverhältnisse des im Waschbehälter (103) enthaltenen Waschguts vornimmt.

13. Verfahren zum Betreiben eines Haushaltsgeräts (100) gemäß einem der Ansprüche 10 bis 12, wobei das Haushaltsgerät (100) verbrauchte Waschflüssigkeit aus dem Waschbehälter (103) mit einer Pumpe (115) in den Flüssigkeitsspeicher (107) befördert.

14. Verfahren zum Betreiben eines Haushaltsgeräts (100) gemäß einem der Ansprüche 10 bis 13, wobei das Haushaltsgerät (100) einen Überschuss der im Flüssigkeitsspeicher (107) enthaltenen Flüssigkeitsmenge gegenüber der aufzubereitenden Flüssigkeitsmenge über ein erstes Ventil (113) ableitet.

15. Verfahren zum Betreiben eines Haushaltsgeräts gemäß einem der Ansprüche 10 bis 13, wobei das Haushaltsgerät (100) die aufzubereitende Flüssigkeitsmenge mit einer Speicherpumpe (203) aus dem Flüssigkeitsspeicher (107) in einen Zwischenspeicher (201) befördert, die aufzubereitende Flüssigkeitsmenge mit der Aufbereitungseinrichtung (109) behandelt und dem Waschbehälter (103) zuführt.

## Claims

1. Household appliance (100) for treating laundry, comprising a washing container (103) for receiving the laundry, a measuring device (104) for measuring the quantity of laundry in the washing container (103); a liquid reservoir (107) for storing spent washing liquid from the washing container (103) and a processing device (109) for processing the spent washing liquid from the liquid reservoir (107) for a further wash cycle, wherein the household appliance (100) is designed, by means of the processing device (109), to process a quantity of spent washing liquid from the liquid reservoir (107) measured as a function of the quantity of laundry and to supply the processed quantity of liquid to the washing container (103) so that only that quantity of liquid from the liquid reservoir (107), which is required as a function of the quantity of laundry in the washing container (103), is processed.

2. Household appliance (100) according to claim 1, wherein the measuring device (104) comprises a sensor to measure a volume of laundry.

3. Household appliance according to one of the preceding claims, wherein the measuring device (104) is designed to undertake a measurement of the quantity of spent washing liquid to be processed on the basis of absorption characteristics of the laundry.

4. Household appliance according to one of the preceding claims, wherein the household appliance (100) comprises a pump (115) for transporting spent washing liquid from the washing container (103) into the liquid reservoir (107).

5. Household appliance according to one of the preceding claims, wherein the household appliance (100) is designed to drain away via a first valve (113) a surplus of the washing liquid contained in the liquid reservoir (107) compared to the quantity of liquid measured.

6. Household appliance according to one of the preceding claims, wherein the household appliance (100) comprises a circulation pump (111) for transporting the measured quantity of liquid to the processing device (109) and for transporting the processed washing liquid to the washing container (103).

7. Household appliance for treating laundry according to one of claims 1 to 4, wherein the household appliance (100) includes an intermediate reservoir (201) into which the washing liquid to be processed is able to be transferred from the liquid reservoir (107), in order to treat the washing liquid to be processed with the processing device (109) and supply it to the washing container (103).

8. Household appliance for treating laundry according to claim 7, wherein the household appliance (100) includes a circulation pump (111), which is designed to convey the quantity of liquid to be processed to the processing device (109) and to supply the processed liquid to the washing container (103).

9. Household appliance for treating laundry according to claim 7 or 8, wherein the household appliance (100) includes a storage pump (203), which is designed to convey the quantity of liquid to be processed from the liquid reservoir (107) into the intermediate reservoir (201).

10. Method for operating a household appliance (100) for treatment of laundry in a washing container (103) and a liquid reservoir (107) for storing spent washing liquid from the washing container (103), **characterised by** the steps:
- Measuring the quantity of laundry in the washing container (103) by means of a measuring device (104),
- Measuring the quantity of liquid from the liquid reservoir (107) as a function of the quantity of laundry;
- Processing of the measured quantity of liquid by a processing device (109), so that only that quantity of liquid from the liquid reservoir (107), which is required as a function of the quantity of laundry in the washing container (103), is processed and
- Supplying the processed quantity of liquid to the washing container (103).

11. Method for operating a household appliance (100) according to claim 10, wherein the measuring of the quantity of laundry contained in the washing container (103) by the measuring device (104) is done with a sensor.

12. Method for operating a household appliance (100) according to claim 10 or 11, wherein the measuring device (104) measures the quantity of liquid needed by measuring the absorption conditions of the laundry contained in the washing container (103).

13. Method for operating a household appliance (100) according to one of claims 10 to 12, wherein the household appliance (100) conveys spent washing liquid from the washing container (103) into the liquid reservoir (107) with a pump (115).

14. Method for operating a household appliance (100) according to one of claims 10 to 13, wherein the household appliance (100) drains off a surplus of the quantity of liquid contained in the liquid reservoir (107) compared to the quantity of liquid to be processed via a first valve (113).

15. Method for operating a household appliance (100) according to one of claims 10 to 13, wherein the household appliance (100) conveys the quantity of liquid to be processed from the liquid reservoir (107) into an intermediate reservoir (201) with a storage pump (203), treats the quantity of liquid to be processed with the processing device (109) and supplies it to the washing container (103).

## Revendications

1. Appareil électroménager (100) de traitement d'articles à laver, comportant une cuve de lavage (103) pour recevoir les articles à laver, un dispositif de détermination (104) destiné à déterminer la quantité d'articles à laver dans la cuve de lavage (103), un réservoir de liquide (107) destiné à stocker le liquide de lavage usé issu de la cuve de lavage (103) et un dispositif de retraitement (109) destiné à retraiter le liquide de lavage usé issu du réservoir de liquide (107) pour un cycle de lavage ultérieur, dans lequel l'appareil électroménager (100) est configuré de manière à retraiter une quantité de liquide de lavage usé issu du réservoir de liquide (107), déterminée en fonction de la quantité d'articles à laver, au moyen du dispositif de retraitement (109), et à acheminer la quantité de liquide retraitée à la cuve de lavage (103), de manière à retraiter uniquement la quantité de liquide issu du réservoir de liquide (107) nécessaire en fonction de la quantité d'articles à laver dans la cuve de lavage (103).

2. Appareil électroménager (100) selon la revendication 1, dans lequel le dispositif de détermination (104) comprend un capteur pour déterminer un volume d'articles à laver.

3. Appareil électroménager selon l'une des revendications précédentes, dans lequel le dispositif de détermination (104) est configuré de manière à exécuter une détermination de la quantité de liquide de lavage usé à retraiter sur la base de propriétés d'absorption des articles à laver.

4. Appareil électroménager selon l'une des revendications précédentes, dans lequel l'appareil électroménager (100) comprend une pompe (115) pour transporter le liquide de lavage usé depuis la cuve de lavage (103) jusque dans le réservoir de liquide (107).

5. Appareil électroménager selon l'une des revendications précédentes, dans lequel l'appareil électroménager (100) est configuré de manière à détourner via une première soupape (113) un excédent du liquide de lavage contenu dans le réservoir de liquide (107) par rapport à la quantité de liquide déterminée.

6. Appareil électroménager selon l'une des revendications précédentes, dans lequel l'appareil électroménager (100) comprend une pompe de circulation (111) pour transporter la quantité de liquide déterminée jusqu'au dispositif de retraitement (109) et pour transporter le liquide de lavage retraité jusqu'à la cuve de lavage (103).

7. Appareil électroménager de traitement d'articles à laver selon l'une des revendications 1 à 4, dans lequel l'appareil électroménager (100) comprend un réservoir intermédiaire (201) dans lequel le liquide de lavage à retraiter peut être transféré depuis le réservoir de liquide (107), pour retraiter le liquide de lavage à retraiter au moyen du dispositif de retraitement (109) et l'acheminer jusqu'à la cuve de lavage (103).

8. Appareil électroménager de traitement d'articles à laver selon la revendication 7, dans lequel l'appareil électroménager (100) comprend une pompe de circulation (111), qui est configurée pour transporter la quantité de liquide à retraiter jusqu'au dispositif de retraitement (109) et pour amener le liquide retraité à la cuve de lavage (103).

9. Appareil électroménager de traitement d'articles à laver selon la revendication 7 ou 8, dans lequel l'appareil électroménager (100) comprend une pompe d'accumulation (203), qui est configurée pour transporter la quantité de liquide à retraiter depuis le réservoir de liquide (107) jusque dans le réservoir intermédiaire (201).

10. Procédé pour faire fonctionner un appareil électroménager (100) de traitement d'articles à laver dans une cuve de lavage (103) et comportant un réservoir de liquide (107) destiné à stocker le liquide de lavage usé issu de la cuve de lavage (103), **caractérisé par** les étapes suivantes :
- détermination de la quantité d'articles à laver dans la cuve de lavage (103) au moyen d'un dispositif de détermination (104),
- détermination d'une quantité de liquide issu du réservoir de liquide (107) en fonction de la quantité d'articles à laver,
- retraitement de la quantité de liquide déterminée par un dispositif de retraitement (109), de manière à retraiter uniquement la quantité de liquide issu du réservoir de liquide (107) nécessaire en fonction de la quantité d'articles à laver dans la cuve de lavage (103), et
- acheminement de la quantité de liquide retraitée jusque dans la cuve de lavage (103).

11. Procédé pour faire fonctionner un appareil électroménager (100) selon la revendication 10, dans lequel la détermination de la quantité d'articles à laver contenus dans la cuve de lavage (103) est réalisée par le dispositif de détermination (104) au moyen d'un capteur.

12. Procédé pour faire fonctionner un appareil électroménager (100) selon la revendication 10 ou 11, dans lequel le dispositif de détermination (104) détermine la quantité de liquide nécessaire par une détermination des conditions d'absorption des articles à laver contenus dans la cuve de lavage (103).

13. Procédé pour faire fonctionner un appareil électroménager (100) selon l'une des revendications 10 à 12, dans lequel l'appareil électroménager (100) transporte du liquide de lavage usé depuis la cuve de lavage (103) au moyen d'une pompe (115) jusque dans le réservoir de liquide (107).

14. Procédé pour faire fonctionner un appareil électroménager (100) selon l'une des revendications 10 à 13, dans lequel l'appareil électroménager (100) détourne, via une première soupape (113), un excédent de la quantité de liquide contenue dans le réservoir de liquide (107) par rapport à la quantité de liquide à retraiter.

15. Procédé pour faire fonctionner un appareil électroménager (100) selon l'une des revendications 10 à 13, dans lequel l'appareil électroménager (100) transporte la quantité de liquide à retraiter depuis le réservoir de liquide (107) au moyen d'une pompe d'accumulation (203) jusque dans un réservoir intermédiaire (201), retraite la quantité de liquide à retraiter au moyen du dispositif de retraitement (109) et l'achemine jusque dans la cuve de lavage (103).
